# FASCICULE DE BREVET EUROPEEN

(11) **EP 0 014 621 B1**
(45) Date de publication et mention de la délivrance du brevet: **25.01.1984**
(21) Numéro de dépôt: 80400103.0
(22) Date de dépôt: 22.01.1980
(51) Int. Cl.: H01B 13/00, H01B 13/10

(54) **Câble coaxial à isolation composite pour télécommunication, procédé de pose de l'isolation extérieure d'un tel câble et dispositif de mise en oeuvre de ce procédé**
Koaxiales Kabel mit Verbundisolierung für das Fernmeldewesen, Verfahren für das Aufbringen der Aussenisolierung eines solchen Kabels und Vorrichtung zur Durchführung dieses Verfahrens
Coaxial cable with composite insulation for telecommunication, method for applying the external insulation of such a cable and apparatus for carrying out this method

(30) Priorité: 12.02.1979 FR 7903440
(43) Date de publication de la demande: 20.08.1980
(73) Titulaire: LIGNES TELEGRAPHIQUES ET TELEPHONIQUES L.T.T., F-78702 Conflans-Ste-Honorine (FR)
(72) Inventeur: Girardon, Noel, F-75360 Paris Cedex 08 (FR); Staath, Jean-Claude, F-75360 Paris Cedex 08 (FR)
(74) Mandataire: Guyot, Liliane

## Description

On a décrit dans le brevet français No 2 216 652 déposé par la demanderesse le 1^{er} février 1973, une structure de câble coaxial étanche longitudinalement. On a décrit dans le brevet français No 2 224 844 et sa première addition No 2 315 155 déposés par la demanderesse, un procédé de fabrication d'un tel câble et une machine destinée à sa fabrication. La présente invention concerne un procédé d'isolation externe de câble coaxial pour télécommunication et plus particulièrement d'un câble coaxial du type décrit dans le premier brevet cité.

On connaît du brevet US 2 372 645 un câble coaxial où l'isolation, du type composite, comporte deux couches posées en long sans collage et avec recouvrement. Elles sont identiques (par exemple en matériau cellulosique) et superposées avec un décalage angulaire de 180°. Elles sont maintenues en place par deux guipages remplissant également une fonction de protection mécanique et d'étanchéité des deux couches superposées.

Une telle isolation est assez coûteuse à fabriquer, et le guipage est une opération lente.

On connaît également du brevet GB 1 059 438 un câble électrique à isolation papier, cette isolation étant réalisée par un ruban posé à recouvrement et collé dans la zone de recouvrement.

L'invention a pour objet un câble coaxial, donc pour télécommunications, dans lequel l'isolation est réalisée. par un ruban adéquat posé à recouvrement.

L'invention a ainsi pour objet un câble comportant une isolation externe qui peut être réalisée sur la ligne de fabrication du câble objet du deuxième brevet cité sans en modifier la vitesse de défilement, du fait qu'il ne comporte pas d'opération de guipage.

Un autre avantage de la présente invention consiste dans le faible coût de l'isolation résultant autant du faible prix des matériaux utilisés que de la simplicité de mise en œuvre.

L'invention concerne ainsi un câble coaxial à isolation composite disposé autour de son conducteur extérieur caractérisé en ce que celle-ci comprend:
- un premier ruban en papier ou en matière plastique de dureté SHORE-D inférieure à 46, posé en long et bord à bord et collé localement sur le conducteur extérieur, ce ruban constituant un matelas d'amortissement;
- un deuxième ruban à rigidité diélectrique élevée de manière à définir l'isolation électrique du câble, et qui est collé sur le premier ruban et qui présente des bords venant à recouvrement et collés l'un sur l'autre dans la zone de recouvrement.

L'ensemble de ces deux rubans assure la protection mécanique de la structure et l'isolation. Le matelas d'amortissement constitué par le premier ruban protège en effet le second ruban contre les chocs extérieurs et le second ruban à rigidité diélectrique élevée assure l'isolation électrique.

La région de collage du premier ruban sur le conducteur extérieur intéresse de préférence moins de 30% de la surface du premier ruban.

Le premier ruban peut être en matière plastique alvéolée ou ondulée. Les régions de collage du deuxième ruban sur le premier peuvent être angulairement décalées par rapport aux régions de collage du premier ruban sur le conducteur extérieur.

Selon un mode de réalisation particulièrement avantageux, il met en oeuvre un adhésif dont l'allongement à la rupture est supérieur à 300% à 20 °C.

L'élasticité du matériau adhésif apporte une certaine liberté de déplacement de l'isolation par rapport au conducteur extérieur et des rubans entre eux qui assure la protection mécanique de la structure au cours des manipulations ultérieures (assemblage, mise sur touret, etc...).

L'invention concerne également un procédé de pose de l'isolation extérieure d'un câble coaxial, caractérisé en ce qu'il comprend les étapes de:
- poser en long et bord à bord un premier ruban en papier ou en matière plastique correspondant à une dureté SHORE-D inférieure à 46, ledit premier ruban étant collé localement sur le conducteur extérieur du câble coaxial,
- poser à recouvrement un deuxième ruban à rigidité diélectrique élevée, coller celui-ci sur le premier ruban et coller l'un sur l'autre ses bords dans la zone de recouvrement.

L'invention concerne enfin un dispositif de pose de l'isolation extérieure d'un câble coaxial, caractérisé en ce qu'il comporte:
- un dispositif de tirage d'un câble coaxial présentant un conducteur extérieur;
- un dérouleur d'un premier ruban en papier ou en matériau plastique de dureté SHORE-D inférieure à 46 à tension constate, et un guide de centrage,
- une filière assurant le déjoint du premier ruban lors de sa pose autour du conducteur extérieur, et en amont de laquelle un premier groupe des deux applicateurs de colle sont disposés symétriquement par rapport à la génératrice de déjoint,
- un dérouleur d'un deuxième ruban à rigidité diélectrique élevée et un guide de centrage,
- une filière coopérant avec un doigt orienteur de manière à assurer la pose à recouvrement du deuxième ruban, et un second groupe de deux applicateurs de colle disposés en amont de la filière et du doigt de manière à encoller le voisinage des bords internes du deuxième ruban pour coller celui-ci sur lui-même et sur le premier ruban. Il peut comporter un circuit d'alimentation en colle des applicateurs asservi à la vitesse de défilement du câble.

Le premier groupe de deux applicateurs de colle peut être tel que la région de collage du premier ruban sur le conducteur extérieur intéresse moins de 30% de la surface du premier ruban.

Les applications de colle peuvent avantageusement contenir un adhésif dont l'allongement à la rupture est supérieur à 300% à 20°C.

L'invention sera bien comprise en se reportant à la description suivante et aux figures qui l'accompagnent données à titre d'illustration non limitative et dans lesquelles:
- la fig. 1 est un bloc diagramme du procédé de fabrication de la structure isolée;
- la fig. 2 représente une vue en coupe d'une structure coaxiale selon l'invention;
- la fig. 3 est un schéma des éléments propres à l'isolation à introduire dans la ligne de fabrication;
- la fig. 4 est une vue à plus grande échelle de la pose des deux rubans assurant l'isolation.

On a représenté sur la fig. 1 les différentes étapes de l'isolation d'une structure coaxiale selon la présente invention. Cette structure peut, par exemple, être du type décrit dans le brevet français No 2 216 652. On a figuré en 6 une opération de préparation destinée à éliminer de la surface tout corps étranger qui gênerait les opérations suivantes, en 7 l'encollage du premier ruban limité de préférence à deux bandes d'environ 1 mm de large parallèle à l'axe de la structure, en 8 la pose en long du premier ruban, en 9 l'encollage de deux bandes étroites du deuxième ruban et en 10 la pose dudit ruban, un contrôle d'isolation 11 est prévu avant le stockage 12 ou l'utilisation, sur une assembleuse par exemple, de la structure isolée ainsi formée.

La fig. 2 représente une vue en coupe de la variante préférée de structure coaxiale, isolée selon la présente invention. On a figuré en 15 le conducteur central autour duquel sont moulés les disques isolants 16, un ruban diélectrique ondulé transversalement 17 est écrasé entre 16 et le conducteur extérieur 18. Cette structure est celle décrite dans le brevet français No 2 216 652. Elle est isolée par un ensemble composite de rubans qui assure une protection mécanique de la structure, le premier ruban 19 est en matériau suffisamment mou pour amortir les contraintes transversales et un second ruban 20 en matériau, assurant la rigidité diélectrique requise. Le ruban 19 est posé à bords jointifs et le ruban 20 à recouvrement, les lignes de raccordement des bords étant décalées angulairement ainsi qu'il apparaît en 21 et 22. Le ruban 19 est collé sur le conducteur 18 suivant deux génératrices respectivement 23 et 24 et le ruban 20 est collé sur le ruban 19 suivant la génératrice 25 et sur lui-même suivant la génératrice 26. 25 et 26 sont angulairement décalées par rapport à 23 et 24.

Le premier ruban peut être en papier Kraft posé bord à bord, le second en polypropylène posé à recouvrement et le collage est limité à deux génératrices du câble pour chaque ruban avec un décalage angulaire suffisant pour que les zones encollées ne se recouvrent pas, ces génératrices étant disposées au voisinage des bords.

Toutefois, le premier ruban peut être également en matière plastique, massif ou alvéolé, lisse ou ondulé. Il peut également être composite tel un papier contre-couché. Le deuxième ruban est nécessairement continu et à forte rigidité diélectrique pour définir l'isolation. Il présente avantageusement un état de surface qui facilite l'utilisation ultérieure de la structure isolée (stockage sur touret, assemblage, etc...).

A titre d'exemple, le ruban 19 est constitué par du papier Kraft à 96 g/m² couramment utilisé en câblerie; le ruban 20 est du polypropylène de 0,1 mm d'épaisseur et la colle est du type «Hot melt» vendu par la Société Rousselot - 8, rue Christophe Colomb à Paris. Une telle isolation permet de maintenir une différence de potentiel de 10 000 V continus pendant 1 minute entre deux paires en contact l'une avec l'autre. Il est bien entendu que le nombre et la largeur des zones encollées ne sont pas liées à l'isolement et dépendent de la nature de l'adhésif utilisé. D'autres variantes ont donné également de bons résultats. En particulier, l'utilisation de rubans pré-encollés localement dont l'adhésif est activé, par chauffage par exemple, juste avant la pose du ruban, peuvent permettre de s'affranchir d'une limitation de la vitesse de défilement qui serait due à l'applicateur de colle. Il faut remarquer qu'il n'est pas favorable d'augmenter trop la surface encollée de façon à ne pas suprimer la possibilité de déplacement de l'isolation sur le conducteur extérieur sous l'action de contraintes extérieures.

Lafig. 3 représenteles éléments à ajouter à une ligne de fabrication de câble coaxial selon le brevet français No 2 224 844 pour assurer l'isolation selon la présente invention. On a représenté en 51 et 52 respectivement l'organe de tirage et le touret de réception de la ligne de fabrication conformément aux références de ces éléments dans le brevet cité. On a figuré d'une façon schématique en 70 le poste de préparation du conducteur extérieur du coaxial destiné à assurer un état de la surface du conducteur extérieur permettant la pose du premier ruban isolant (étape 6). Une telle préparation consiste le plus souvent à essuyer le câble pour éliminer les traces d'huile résultant du rétreint pour calibrage. Cette opération, courante en câblerie, peut être assurée par brossage ou par passage dans un anneau de feutre. 71 et 72 représentent les applications de colle sur le conducteur extérieur (étape 7). 18, 71 et72 sontdispo- sés symétriquement par rapport à la génératrice suivant laquelle va se trouver le déjoint (21 de la fig. 2) du premier élément 19 de l'isolation composite, fourni par le dérouleur 73 à tension constante et centré par le guide 74. Une filière 75 assure une pression au droit de la génératrice encollée et la fixation du premier ruban isolant par adhésion des filets 71' et 72' de colle encore liquide sur le conducteur extérieur (étape 8). La filière 75 est réalisée ainsi qu'il est bien connu. Le deuxième élément 20 de l'isolation est fourni par le dérouleur 79 et guidé en 80 de façon à venir s'appliquer sur le premier isolant. On a représenté en 21 les bords jointifs du premier ruban 19 après pose. Les applicateurs de colle 76 et 77 sont disposés de part et d'autre de la ligne de raccordement 21 et suffisamment écartés de celle-ci pour que les filets de colle 76' et 77' ne recouvrent pas 71' et 72' compte tenu des oscillations qui peuvent survenir en cours de fabrication (étape 9). Un doigt orienteur 85 est disposé en aval des deux applicateurs en un point où la filière 81 assure la mise en forme du ruban 20 (étape 10). Ce ruban est posé à recouvrement ainsi qu'il apparaît en 22. Le ruban 19 est constitué par exemple de papier Kraft de 0,1 mm d'épaisseur environ et le ruban 20 de polypropylène de 0,1 mm d'épaisseur et la colle est celle mentionnée ci-dessus. La quantité de colle qui doit être déposée par unité de temps dépend du diamètre du cordon de colle extrudé, qui est fixé par la surface à encoller et de la vitesse de défilement du câble. On a figuré en 78 un circuit d'alimentation en colle des applicateurs 71-72 et 76-77 qui est asservi à la vitesse de défilement du câble, par exemple à partir du tirage 51. Cet asservissement peut être assuré par le contrôle du débit de l'adhésif. Le contrôle de l'isolation (étape 11) est effectué en 82 par un dispositif standard à éclatement.

La ligne qui vient d'être décrite correspond à la structure préférée de la fig. 2. Il est bien entendu que l'isolation à couche double selon la présente invention peut être assurée à partir d'autres rubans ainsi qu'il a déjà été mentionné. Dans certains cas, ceux-ci peuvent être pré-encollés et les applicateurs et leur alimentation sont inutiles. Pour réactiver l'adhésif, il est généralement nécessaire d'utiliser des filières, telle que 75, chauffantes.

L'isolation de câbles coaxiaux conformément à l'invention ne modifie pas leurs caractéristiques électriques. La demanderesse a assemblé douze paires coaxiales isolées selon l'invention et douze paires coaxiales nues de même fabrication. Les mesures de régularité d'impédance et d'affaiblissement en réflexion sur les deux assemblages ont donné les mêmes résultats.

## Revendications

1. Câble coaxial à isolation composite disposée autour de son conducteur extérieur, caractérisé en ce que celle-ci comprend:
- un premier ruban (19) en papier ou en matière plastique de dureté SHORE-D inférieure à 46, posé en long et bord à bord et collé localement sur le conducteur extérieur (18), ce ruban constituant un matelas d'amortissement;
- un deuxième ruban (20) à rigidité diélectrique élevée, de manière à définir l'isolation électrique du câble, et qui est collé sur le premier ruban (19) et qui présente des bords venant à recouvrement et collés l'un sur l'autre dans la zone de recouvrement.

2. Câble coaxial selon la revendication 1, caractérisé en ce que la région de collage du premier ruban (19) sur le conducteur extérieur (18) intéresse moins de 30% de la surface du premier ruban (19).

3. Câble coaxial selon l'une des revendications 1 ou 2, caractérisé en ce que le premier ruban (19) est en matière plastique alvéolée ou ondulée.

4. Câble coaxial selon l'une des revendications 1 à 3, caractérisé en ce que les régions (25, 26) de collage du deuxième ruban (20) sur le premier sont angulairement décalées par rapport aux régions (23, 24) de collage du premier ruban (19) sur le conducteur extérieur.

5. Câble coaxial selon l'une des revendications 1 à 4, caractérisé en ce qu'il met en oeuvre un adhésif dont l'allongement à la rupture est supérieur à 300% à 20 °C.

6. Procédé de pose de l'isolation extérieure d'un câble coaxial tel que défini dans les revendications 1 à 5, caractérisé en ce qu'il comprend les étapes de:
- poser en long et bord à bord un premier ruban (19) en papier ou en matière plastique correspondant à une dureté SHORE-D inférieure à 46, ledit premier ruban (19) étant collé localement sur le conducteur extérieur (18) du câble coaxial;
- poser à recouvrement un deuxième ruban (20) à rigidité diélectrique élevée, coller celui-ci sur le premier ruban (19) et coller l'un sur l'autre ses bords dans la zone de recouvrement.

7. Dispositif de mise en oeuvre du procédé de pose de l'isolation extérieure d'un câble coaxial selon la revendication 6, caractérisé en ce qu'il comporte:
- un dispositif de tirage (51) d'un câble coaxial présentant un conducteur extérieur (18);
- un dérouleur (73) d'un premier ruban (19) en papier ou en matière plastique de dureté SHORE-D inférieure à 46, à tension constante et un guide de centrage (74);
- une filière (75) assurant le déjoint (21) du premier ruban (19) lors de sa pose autour du conducteur extérieur, et en amont de laquelle un premier groupe de deux applicateurs de colle (71, 72) sont disposés symétriquement par rapport à la génératrice de déjoint;
- un dérouleur (79) d'un deuxième ruban (20) à rigidité diélectrique élevée et un guide de centrage (80);
- une filière (81) coopérant avec un doigt orienteur (85) de manière à assurer la pose à recouvrement du deuxième ruban, et un second groupe de deux applicateurs de colle (76, 77) disposés en amont de la filière (81) et du doigt (85) de manière à encoller le voisinage des bords internes du deuxième ruban pour coller celui-ci sur lui-même et sur le premier ruban.

8. Dispositif selon la revendication 7, caractérisé en ce qu'il comporte un circuit d'alimentation en colle des applicateurs (71-72, 76-77) asservi à la vitesse de défilement du câble.

9. Dispositif selon l'une des revendications 7 ou 8, caractérisé en ce que le premier groupe de deux applicateurs (71-72) est tel que la région de collage du premier ruban (19) sur le conducteur extérieur (18) intéresse moins de 30% de la surface du premier ruban.

10. Dispositif selon l'une des revendications 7 à 9, caractérisé en ce que les applicateurs de colle contiennent un adhésif dont l'allongement à la rupture est supérieur à 300% à 20°C.

## Claims

1. Coaxial cable having a composite insulation arranged about its outer conductor, characterized in that the insulation comprises:
- a first ribbon (19) of paper or of a plastic material having a SHORE-D-hardness smaller than 46, applied lengthwise and edge to edge, and locally adhered onto the outer conductor (18), this ribbon forming a damping pad;
- a second ribbon (20) having a high dielectric strength in a manner to define the electrical insulation of the cable, and which is adhered to the first ribbon (19) and has edges covering each other and adhered one to another in the coverage zones.

2. Coaxial cable according to claim 1, characterized in that the adhering regions of the first ribbon (19) on the outer conductor (18) cover less than 30% of the surface of the first ribbon (19).

3. Coaxial cable according to any of claims 1 or 2, characterized in that the first ribbon (19) is of a cellular or ondulated plastic material.

4. Coaxial cable according to any of claims 1 to 3, characterized in that the adhering regions (25, 26) of the second ribbon (20) on the first ribbon are angularly shifted with respect to the adhering regions (23, 24) of the first ribbon (19) on the outer conductor.

5. Coaxial cable according to any of claims 1 to 4, characterized in that an adhesive is used, the rupture elongation at 20°C of which exceeds 300%.

6. Method of applying an outer insulation of a coaxial cable such as defined in claims 1 to 5, characterized in that it comprises the steps of:
- applying a first ribbon (19) lengthwise and edge to edge, said ribbon being of paper or a plastic material corresponding to a SHORE-D-hardness smaller than 46, said first ribbon (19) being locally adhered onto the outer conductor (18) of the coaxial cable;
- applying a second ribbon (20) in mutually covering relationship, said second ribbon having a high dielectric strength and being adhered onto the first ribbon (19), the edges being adhered one to another within the coverage zone.

7. Device for performing the method of applying an outer insulation of a coaxial cable according to claim 6, characterized in that it comprises:
- a device (51) for pulling a coaxial cable having an outer conductor (18);
- a supply reel (73) supplying a first ribbon (19) of paper or of a plastic material having a SHORE-D-hardness which is smaller than 46, under constant tension, and a centering guide (74);
- a draw-head (75) assuring the edge to edge relationship (21) of the first ribbon (19) in the course of its application about the outer conductor, and upstream therefrom, a first set of two adhesive applicators (71, 72) symmetrically arranged with respecttothe disjunction generatrix;
- a supply reel (79) supplying a second ribbon (20) having a high dielectric strength, and a centering guide (80);
- a draw-head (81) cooperating with a directing finger (85) in a manner to assure the application of the second ribbon in mutually covering relationship, and a second set of adhesive applicators (76, 77) arranged upstream from the draw-head (81) and the finger (85) in a manner to apply adhesive to the inner edge zones of the second ribbon for adhering the same on itself and onto the first ribbon.

8. Device according to claim 7, characterized in that it comprises a supply circuit for feeding adhesive to the applicators (71-72, 76-77) and controlled by the passing speed of the cable.

9. Device according to any of claims 7 or 8, characterized in that the first set of two applicators (71-72) is such that the region of adhesion of the first ribbon (19) on the outer conductor (18) occupies less than 30% of the surface of the first ribbon.

10. Device according to any of claims 7 to 9, characterized in that the adhesive applicators contain an adhesive, the rupture elongation at 20 °C of which exceeds 300%.

## Patentansprüche

1. Koaxialkabel mit einer zusammengesetzten Isolierung, die um seinen Aussenleiter herum angeordnet ist, dadurch gekennzeichnet, dass diese umfasst:
- ein erstes Band (19) aus Papier oder Plastikmaterial der SHORE-D-Härte von weniger als 46, welches in Längsrichtung und Rand an Rand aufgelegt sowie örtlich an dem Aussenleiter (18) festgeklebt ist, wobei dieses Band ein Dämpfungskissen bildet;
- ein zweites Band (20) mit hoher dielektrischer Festigkeit, so dass die elektrische Kabelisolierung gebildet ist, wobei dieses zweite Band auf das erste Band (19) aufgeklebt ist und Ränder aufweist, die sich überdecken und in der Überdeckungszone übereinandergeklebt sind.

2. Koaxialkabel nach Anspruch 1, dadurch gekennzeichnet, dass der Bereich der Verklebung des ersten Bandes (19) auf dem Aussenleiter (18) weniger als 30% der Oberfläche des ersten Bandes (19) einnimmt.

3. Koaxialkabel nach Anspruch 1 oder 2, dadurch gekennzeichnet, dass das erste Band (19) aus einem Zellenplastikmaterial oder aus einem gewellten Plastikmaterial besteht.

4. Koaxialkabel nach einem der Ansprüche 1 bis 3, dadurch gekennzeichnet, dass die Bereiche (25, 26) der Verklebung des zweiten Bandes (20) auf dem ersten winkelversetzt sind in bezug auf die Verklebungsbereiche (23, 24) des ersten Bandes (19) auf dem Aussenleiter.

5. Koaxialkabel nach einem der Ansprüche 1 bis 4, dadurch gekennzeichnet, dass ein Kleber verwendet wird, dessen Bruchdehnung bei 20°C grösser als 300% ist.

6. Verfahren zum Aufbringen der Aussenisolierung eines Koaxialkabels nach den Ansprüchen 1 bis 5, dadurch gekennzeichnet, dass es folgende Schritte umfasst:
- ein erstes Band (19) aus Papier oder einem Plastikmaterial entsprechend einer SHORE-D-Härte von weniger als 46 wird in Längsrichtung und Rand an Rand aufgelegt, wobei dieses erste Band (19) örtlich auf dem Aussenleiter (18) des Koaxialkabels aufgeklebt wird;
- ein zweites Band (20) mit hoher dielektrischer Festigkeit wird mit Überdeckung aufgelegt und auf dem ersten Band (19) verklebt, wobei die Ränder dieses zweiten Bandes in der Überdeckungszone miteinander verklebt werden.

7. Vorrichtung zur Durchführung des Verfahrens zum Aufbringen der Aussenisolierung eines Koaxialkabels nach Anspruch 6, dadurch gekennzeichnet, dass sie umfasst:
- eine Ziehvorrichtung (51) zum Ziehen eines Koaxialkabels, welches einen Aussenleiter (18) aufweist;
- eine Spenderolle (73) zum Abgeben eines ersten Bandes (19) aus Papier oder aus Plastikmaterial mit einer SHORE-D-Härte von weniger als 46 unter konstanter Spannung sowie eine Zentrierführung (74);
- eine Ziehhülse (75), welche die Fugenbildung (21) des ersten Bandes (19) während seines Aufliegens um den Aussenleiter herum gewährleistet und vor welcher eine erste Gruppe von zwei Kleber-Aufbringvorrichtungen (71, 72) symmetrisch in bezug auf die Fugen erzeugende angeordnet sind;
- eine Spenderolle (79) zum Abgeben eines zweiten Bandes (20) mit hoher dielektrischer Festigkeit sowie eine Zentrierführung (80);
- eine Ziehhülse (81), die mit einem Orientierungsfinger (58) derart zusammenwirkt, dass das Aufliegen des zweiten Bandes mit Überdeckung gewährleistet wird, und mit einer zweiten Gruppe von zwei Kleber-Aufbringvorrichtungen (76, 77), die vor der Ziehhülse (81) und dem Finger (85) angeordnetsind, derart zusammenwirkt, dass der Bereich der Innenränder des zweiten Bandes mit Kleber versehen wird, um ihn auf sich selbst sowie auf das erste Band aufzukleben.

8. Vorrichtung nach Anspruch 7, dadurch gekennzeichnet, dass sie einen Versorgungskreis zum Versorgen der Aufbringvorrichtungen (71-72, 76-77) mit Kleber umfasst, der durch die Durchlaufgeschwindigkeit des Kabels geregelt wird.

9. Vorrichtung nach Anspruch 7 oder 8, dadurch gekennzeichnet, dass die erste Gruppe von zwei Aufbringvorrichtungen (71-72) derart ausgebildet ist, dass der Bereich der Verklebung des ersten Bandes (19) auf dem Aussenleiter (18) weniger als 30% der Oberfläche des ersten Bandes einnimmt.

10. Vorrichtung nach einem der Ansprüche 7 bis 9, dadurch gekennzeichnet, dass die Kleber-Aufbringvorrichtungen einen Kleber enthalten, dessen Bruchdehnung bei 20 °C grösser als 300% ist.
